# FASCICULE DE BREVET EUROPEEN

(11) **EP 0 251 900 B1**
(45) Date de publication et mention de la délivrance du brevet: **25.07.1990**
(21) Numéro de dépôt: 87401455.8
(22) Date de dépôt: 24.06.1987
(51) Int. Cl.: A45C 11/18

(54) **Etui support de carte d'identification**
Etui zum Halten einer Identifikationskarte
Case for holding an identification card

(30) Priorité: 25.06.1986 FR 8609205
(43) Date de publication de la demande: 07.01.1988
(73) Titulaire: ELECTRICITE DE FRANCE Service National, 75008 Paris (FR)
(72) Inventeur: Vidal, Guy, F-33390 Blaye (FR); Simonin, Marcel, F-91220 Bretigny Sur Orge (FR)
(74) Mandataire: Fort, Jacques

(56) Documents cités:
- DE-U- 8 226 430
- DE-U- 8 509 177
- US-A- 4 141 400

## Description

La présente invention concerne un étui support de carte d'identification.

Il est d'un usage de plus en plus fréquent d'utiliser des étuis pour y glisser une carte porteuse d'inscription d'identification d'une personne ou d'une société ou des deux à la fois, et portant parfois la photographie du sujet. On connaît déjà (US-A 4 141 400) un étui support de carte d'identification comportant un fond, un couvercle transparent, deux côtés latéraux liés au fond et dont la face interne sert de guide latéral à la carte, au moins une butée arrière et une entrée à l'opposé de la butée arrière permettant l'introduction et l'extraction de la carte en la glissant dans l'étui dans son propre plan. Les cartes portent également fréquemment une bande magnétique pour l'enregistrement magnétique de certaines données, la bande magnétique étant souvent remplacée par un circuit électronique intégré à mémoire portant des contacts en circuits imprimés. L'introduction et l'extraction fréquentes d'une telle carte d'un tel étui provoquent à la longue une détérioration de la bande magnétique ou des contacts à cause des frottements.

La présente invention a pour but de pallier ces inconvénients; elle a pour objet un étui support caractérisé en ce que l'extrémité supérieure de chacun desdits côtés latéraux est munie, en surplomb du fond, d'un organe presseur élastique permettant, en coopération avec une nervure support, parallèle au côté latéral adjacent et portée par ledit fond, d'exercer une légère pression sur la carte introduite et d'assurer ainsi son maintien, en position à la fois légèrement surélevée par rapport audit fond et légèrement au-dessous dudit couvercle.

Selon une réalisation préférée, le couvercle comporte sur sa face interne une nervure entretoise parallèle aux côtés latéraux.

Avantageusement, une telle nervure entretoise est également réalisée sur la face interne du fond entre les deux nervures supports.

On va maintenant donner la description d'un exemple de mise en oeuvre de l'invention en se référant au dessin annexé, dans lequel:
- la Figure 1 est une vue en perspective montrant un étui selon l'invention;
- la Figure 2 montre la face inférieure de l'étui avec le dispositif d'agrafe ôtée montrée séparément.

La figure 3 est une coupe selon III-III de la figure 2.

La figure 4 est une vue éclatée de l'ensemble de l'étui.

La figure 5 montre l'étui complet assemblé, en coupe transversale selon V-V de la figure 2.

En se référant à la figure 1, on voit un étui destiné à recevoir une carte 1 porteuse d'un certain nombre d'indications d'identification, certaines de ces indications étant par exemple enregistrées magnéti- quement sur des bandes magnétiques telles que 2 et 3.

L'étui représenté comporte un fond 4 et un couvercle 5 transparent.

L'ensemble forme un boîtier dans lequel on introduit la carte. Le boîtier est fermé latéralement par des côtés latéraux 6 et 7 appartenant au fond 4 et dont les faces internes servent de guidage latéral à la carte.

Une butée arrière 8 (figures 2, 3) appartenant au fond 4 sert de butée arrière lors de l'introduction de la carte. A l'opposée de la butée arrière 8, l'étui possède une ouverture 9 pour l'introduction de la carte par glissement à l'intérieur de l'étui dans son propre plan. Pour faciliter l'introduction et l'extraction, le fond 4 comporte une échancrure 10 et le couvercle 5 une échancrure 11.

Afin de pouvoir fixer d'une façon amovible l'étui sur le revers d'une veste par exemple, il est prévu une agrafe 12 (figures 1, 2, 4, 5) démontable du fond 4.

L'extrémité supérieure de chaque côté latéral est muni, en surplomb du fond, d'un organe presseur élastique 13, 13a relié au côté latéral par un rebord rigide 14, 14a, une fente 15, 15a séparant le côté latéral de l'organe presseur 13, 13a. La figure 3 permet de bien voir l'organe presseur élastique 13a qui est moulé avec l'ensemble du fond 4 qui ne forme qu'une seule pièce.

La surface plane du fond 4 porte en outre deux nervures supports 16 et 16a parallèles aux côtés latéraux 6 et 7 et situés respectivement près du presseur 13 et du presseur 13a, chaque nervure support coopérant avec l'organe presseur adjacent de manière à exercer une légère pression sur la carte glissée entre les nervures et les presseurs comme on le voit sur les figures 3 et 5. Ainsi, la carte 1 est maintenue dans l'étui, avec une légère force de pression, en position surélevée par rapport au fond 4 et également un peu au-dessous du couvercle transparent 5 comme le montre bien la figure 5.

Les côtés latéraux 6 et 7 portent des trous 17 et 17a pour la fixation du couvercle 5 qui comporte des plots 18 et 18a de fixation.

Sur la figure 3, le couvercle transparent 5 est représenté schématiquement en pointillé de même que la carte 1.

Ainsi, grâce à l'invention, les éventuelles pistes magnétiques de la carte, telles que 2 et 3 ou contacts de circuit électronique intégré, ne subissent aucun frottement lors des introductions et des extractions successives de la carte dans et hors de l'étui. En outre, la pression exercée par la carte entre les organes presseurs 13, 13a et les nervures supports 16, 16a évitent toute extraction involontaire de la carte hors de son étui.

Afin d'éviter toute déformation de la carte à l'intérieur de son étui par flexion, le fond 4 comporte en outre une nervure entretoise 19 parallèle aux nervures supports 16, 16a et située entre elles deux, en dehors bien entendu des zones éventuelles de pistes magnétiques ou de contacts de la carte 1.

De la même façon, le couvercle 5 porte également une nervure entretoise 20.

Pour assurer l'introduction sans heurt de la carte 1 dans l'étui, contre le rebord 14, 14a, le couvercle porte dans le prolongement avant et arrière des rebords 14, 14a du fond, des nervures 21 et 21a (voir figure 4).

Enfin, pour la fixation de l'agrafe 12, elle comporte une languette 22 qui vient s'introduire dans une lumière d'introduction 23 réalisée dans le fond 4. Afin d'assurer la continuité de la nervure support 16a interrompue par la lumière 23, la languette 22 de l'agrafe 12 porte une nervure support 16b.

Par ailleurs, dans certains cas, il peut être utile de visualiser des informations ne figurant pas normalement sur la carte d'identification ou de les rendre plus visibles (par exemple marque de Société, dates...). Il est alors possible d'ajouter un porte étiquette dans une zone n'interférant pas avec les informations d'identification de la carte. Celui-ci est alors réalisé en matériau plastique transparent. Il comporte un logement pour l'étiquette et vient s'encliqueter dans des trous prévus à cet effet dans le couvercle 5, sans nuire à l'esthétique de l'ensemble.

Dans certaines utilisations, l'ouverture de l'agrafe 12 peut s'avérer insuffisante (par exemple fixation sur un manteau). La figure 5 montre qu'une fente est réalisée dans la partie inférieure de l'agrafe 12. Cette fente est destinéeà laisser passer une lanière en matériau souple. Ceci permet de réaliser un accrochage efficace quelque soit le type d'utilisation, indépendamment un moyen d'agrafage initialement prévu.

## Revendications

1. Etui support de carte d'identification (1) comportant un fond (4), un couvercle transparent (5), deux côtés latéraux (6, 7) liés audit fond et dont la face interne sert de guide latéral à la carte, au moins une butée arrière (8) et une entrée (9) à l'opposé de la butée arrière permettant l'introduction et l'extraction de la carte en la glissant dans l'étui dans son propre plan, caractérisé en ce que l'extrémité supérieure de chacun desdits côtés latéraux est munie, en surplomb du fond, d'un organe presseur élastique (13, 13a) permettant, en coopération avec une nervure support (16, 16a), parallèle au côté latéral adjacent et portée par ledit fond, d'exercer une légère pression sur la carte introduite et d'assurer ainsi son maintien, en position à la fois légèrement surélevée par rapport audit fond et légèrement au-dessous dudit couvercle.

2. Etui selon la revendication 1, caractérisé en ce que le couvercle (5) comporte sur sa face interne une nervure entretoise (20) parallèle aux côtés latéraux.

3. Etui selon la revendication 1 ou 2, caractérisé en ce que ledit fond (4) comporte, sur sa face interne, une nervure entretoise (19) parallèle aux côtés latéraux et située entre les nervures supports (16, 16a).

4. Etui selon l'une des revendications 1 à 3, caractérisé en ce que le fond (4) porte une agrafe (12) démontable comportant une languette (22) d'introduction venant s'introduire dans une lumière (23) du fond, ladite languette comportant une nervure support (16b) assurant la continuité de la nervure support (16a) interrompue par ladite lumière (23).

5. Etui selon l'une des revendications 1 à 4, caractérisé en ce que le couvercle comporte des moyens pour encliqueter un porte étiquette transparent amovible.

6. Etui selon l'une des revendications 1 à 5, caractérisé en ce qu'il comporte une fente pour le passage d'une lanière d'accrochage autre que l'agrafe (12).

## Patentansprüche

1. Etui zum Halten einer Identifikationskarte (1) mit einem Boden (4), einer transparenten Kappe (5) und zwei Seitenwänden (6, 7), die mit dem Boden verbunden sind und deren Innenseite als seitliche Führung für die Karte dienen, mit wenigstens einem hinteren Anschlag (8) und einer Einschuböffnung (9), die dem hinteren Anschlag gegenüberliegt und das Einführen und Herausnehmen der Karte erlaubt, die in ihrer Ebene in dem Etui gleitet, dadurch gekennzeichnet, daß das obere Ende jeder dieser Seitenwände, die vom Boden ausgekragt sind, mit einem elastischen Preßelement (13, 13a) versehen ist, das es erlaubt, in Zusammenarbeit mit einer Halterippe (16, 16a), die parallel zur angrenzenden Seitenwand ist und vom Boden getragen wird, einen leichten Druck auf die eingeführte Karte auszuüben und so ihr Halten zu sichern, in einer Position, die gleichzeitig etwas höher als der Boden und etwas niedriger als die Kappe ist.

2. Etui nach Anspruch 1, dadurch gekennzeichnet, daß die Kappe (5) auf ihrer Innenseite eine Zwischenrippe (20) aufweist, die parallel zu den Seitenwänden liegt.

3. Etui nach den Ansprüchen 1 oder 2, dadurch gekennzeichnet, daß der Boden (4) auf seiner Innenseite eine Zwischenrippe (19) aufweist, die parallel zu den Seitenwänden ist und zwischen den Halterippen (16,16a) liegt.

4. Etui nach einem der Ansprüche 1 bis 3, dadurch gekennzeichnet, daß der Boden (4) eine abnehmbare Klammer (12) mit einer Einschubzunge (22) trägt, die eingeführt wird in eine Bodenöffnung (23), wobei die Einschubzunge eine Halterippe (16b) aufweist, die die Halterippe (16a) fortsetzt, die durch die Öffnung (23) unterbrochen wird.

5. Etui nach einem der Ansprüche 1 bis 4, dadurch gekennzeichnet, daß die Kappe Mittel aufweist, um einen transparenten herausnehmbaren Etikettenträger einrasten zu lassen.

6. Etui nach einem der Ansprüche 1 bis 5, dadurch gekennzeichnet, daß es außer der Klammer (12) einen Schlitz zum Einschieben eines Halteriemens aufweist.

## Claims

1. Support holder for an identification card (1), comprising a bottom wall (4), a transparent cover (5), two lateral side walls (6, 7) connected to the bottom wall and whose inner surface constitutes a lateral guide for the card, at least one rear stop (8) and an inlet (9) opposite to the rear stop for insertion and removal of the card by sliding it into the holder in its own plane, characterized in that the higher end of each of said lateral side walls is provided, above the bottom wall, with a resilient biasing member (13, 13a) for cooperating with a support rib (16, 16a) parallel to the adjacent lateral side wall and carried by said bottom wall, and for exerting a slight pressure on the inserted card and for retaining it in a position where it is slightly above said bottom wall and slightly under said cover.

2. Holder according to claim 1, characterized in that the cover (5) has a reinforcing rib (20) which is parallel to the lateral side walls on its inner face.

3. Holder according to claim 1 or 2, characterized in that said bottom wall (4) has a spacer rib (19) which is formed on its inner surface, which is parallel to the lateral side walls and which is located between the support ribs (16, 16a).

4. Holder according to any of claims 1-3, characterized in that the bottom wall (4) has a removable clamp (12) having an insertable tongue (22) for insertion into an opening (23) of the bottom wall, said tongue having a support rib (16b) bridging the gap of the support rib (16a) due to said opening (23).

5. Holder according to any of claims 1-4, characterized in that the cover has means for snap connection of a transparent removable label carrier.

6. Holder according to any of claims 1-5, characterized in that it is formed with a slot for a connection strap distinct from the clamp (12).
